# EUROPÄISCHE PATENTSCHRIFT

(11) **EP 2 297 418 B1**
(45) Veröffentlichungstag und Bekanntmachung des Hinweises auf die Patenterteilung: **01.02.2012**
(21) Anmeldenummer: 09779664.3
(22) Anmeldetag: 08.06.2009
(51) Int. Cl.: E05D 7/04, E05D 7/08

(54) **SCHARNIER**
HINGE
CHARNIERE

(30) Priorität: 17.06.2008 DE 102008028756
(43) Veröffentlichungstag der Anmeldung: 23.03.2011
(73) Patentinhaber: SFS intec Holding AG, 9435 Heerbrugg (CH)
(72) Erfinder: POLO FRIZ, Fabio, I-33080 Giais di Aviano (PN) (IT)
(86) Internationale Anmeldenummer: PCT/EP2009/057006
(87) Internationale Veröffentlichungsnummer: WO 2010/003749

(56) Entgegenhaltungen:
- DE-B3-102004 012 890
- DE-C1- 4 431 799

## Beschreibung

Die Erfindung betrifft ein Scharnier zur drehbaren Halterung einer Tür oder eines Fensters an einem Rahmen, bestehend aus wenigstens je einem ersten Scharnierteil zur Montage am oberen und am unteren Abschluss der Tür oder des Fensters und wenigstens einem jeweils zugeordneten, am Rahmen befestigbaren oder befestigten zweiten Scharnierteil, wobei eines der Scharnierteile einen Scharnierzapfen aufweist, welcher in eine Bohrung des anderen Scharnierteils eingreift, wobei der Scharnierzapfen und die diesen aufnehmende Bohrung der beiden Scharnierteile die Drehachse der Tür oder des Fensters gegenüber dem Rahmen bilden und wobei der Scharnierzapfen oder die diesen aufnehmende Bohrung in einem im ersten Scharnierteil verschiebbaren Montageteil angeordnet oder ausgebildet ist und dieses Montageteil am ersten Scharnierteil stufenlos verstellbar geführt und in der gewünschten Stellung an diesem selbsthemmend fixierbar ist.

Ein Scharnier zur Verstellung der Drehachse ist aus der CH 348 335 A bekannt. Bei diesem bekannten Scharnier sind die Scharnierzapfen der beiden zweiten Scharnierteile, die die Drehachse der Tür oder des Fensters gegenüber dem Rahmen bilden, in ihrer Lage in Bezug auf den Rahmen fixiert. Mit Hilfe des ersten Scharnierteils ist die Lage der Tür oder des Fensters in Bezug auf die Drehachse einstellbar.

Aus der US 3 299 573 A ist es zwar bekannt, ein zweites Scharnierteil aus einem den Scharnierbolzen aufnehmenden Tragarm und einem rechtwinkelig dazu abstehenden und somit parallel zum Scharnierbolzen ausgerichteten, anderen Arm zu bilden, wobei der andere Arm eine Bohrung und ein Langloch zur Befestigung am Rahmen mittels Schrauben aufweist, die Einstellmöglichkeiten des zweiten Scharnierteils in Bezug auf den Rahmen sind dabei aber sehr begrenzt und von der Geschicklichkeit des Monteurs abhängig. Die Lage des ersten Scharnierteils gegenüber der Tür oder dem Fenster ist nicht einstellbar, weil für die Befestigung des ersten Scharnierteils nur zwei Durchgangsbohrungen für Befestigungsschrauben vorgesehen sind. Darüber hinaus bleibt dieses bekannte Scharnier bei geschlossener Tür vollständig sichtbar.

Bei einem aus der DE 10 2004 012 890 B3 bekannten Scharnier der eingangs genannten Art wird eine einfache Einstellmöglichkeit der Lage in Bezug auf die Tür oder das Fenster geschaffen. Es kann jedoch nur eine Verstellung in einer Richtung, nämlich parallel zur Ebene einer Tür oder eines Fensters erfolgen.

Bei einem aus der DE 44 31 799 C1 bekannten Scharnier ist eine drei-minensionale Verstellung möglich und es sind drei ineinander angeordnete Scharnierteile vorhanden.

Die vorliegende Erfindung hat sich zur Aufgabe gestellet das zuletzt genannte Scharnier zu verbessern.

Diese Aufgabe wird durch die Merkmale des Anspruchs 1 gelöst.

Es ist auf einfache konstruktive Art und Weise und in einer kompakten Bauweise eine dreidimensionale Verstellung eines Scharniers ermöglicht worden. Durch eine ineinander verschachtelte Bauweise kann trotz mehrfacher Einstellmöglichkeiten die Dimension der Scharnierteile klein gehalten werden.

Es ist somit eine einfache und sichere Verstellmöglichkeit für den Grundkörper gegeben und es wird eine selbsthemmende Halterung und Verstellung geschaffen.

Um eine optimale Verstellung der Drehachse des Scharniers quer zur Verschieberichtung des Grundkörpers zu ermöglichen, ist eben der in diesen eingesetzte Halter schmaler ausgebildet als die vorhandene Ausnehmung. Wenn dann noch vorgesehen wird, dass der in den Grundkörper eingesetzte Halter eine quer zur Drehachse ausgerichtete Gewindebohrung aufweist, in welche ein verdrehbarer, jedoch axial unverschieblicher Gewindestift eingesetzt ist, dann kann der Halter in einfacher Weise quer zur Verschieberichtung des Grundkörpers in diesem verstellt werden. Da dies über einen in eine Gewindebohrung eingreifenden Gewindestift erfolgt, ist eine echte Feinverstellung möglich. Die axiale Unverschieblichkeit wird eben erreicht, wenn die Länge des Gewindestiftes der Breite der Ausnehmung im Grundkörper für die Aufnahme des Halters entspricht.

Durch Verdrehen des in den Grundkörper eindrehbaren Gewindebolzens kann der Halter gegebenenfalls samt dem Grundkörper in Richtung der Drehachse des Scharniers verstellt werden. Es ist damit eine insgesamt dreidimensionale Verstellung möglich geworden.

Es kann daher in eingebautem Zustand der Tür oder des Fensters jederzeit eine Einstellung und damit auch eine Nachjustierung vorgenommen werden.

Eine weitere konstruktive Verbesserung liegt darin, dass der Grundkörper des Montageteils und die Ausnehmung des ersten Scharnierteils zur Aufnahme des Grundkörpers bezogen auf deren Längserstreckung abgestuft verschiedene Breiten aufweisen, wobei die Verstell- und Feststellschraube in den schmaleren Abschnitt des Grundkörpers eingreift. Auch wenn die Verstell- und Feststellschraube nicht mittig in den Grundkörper eingreift, ist durch die gute Führung des Grundkörpers im ersten Scharnierteil eine ausreichende Leichtgängigkeit bei der Einstellung gewährleistet. Dies trägt auch dazu bei, dass ausreichend Platz zum Eindrehen von Befestigungsschrauben vorhanden ist.

In diesem Zusammenhang ist es auch noch vorteilhaft, wenn der schmalere Abschnitt des Grundkörpers niedriger als der breitere Abschnitt desselben ausgeführt ist. Dieser schmalere Abschnitt benötigt also auch in der Höhe weniger Platz, so dass unterhalb dieses schmaleren Abschnittes ebenso Befestigungsschrauben durch das Scharnierteil hindurchgeführt werden können, ohne dass die Verschiebebereiche der einstellbaren Teile beeinträchtigt würden.

Damit ein mechanischer gegenseitiger Halt der ineinander verschachtelt angeordneten Teile ermöglicht ist, wird vorgeschlagen, dass der Grundkörper einen Bolzen aufweist, welcher in Langlöcher an den Seitenbegrenzungen des ersten Scharnierteils und im Halter eingreift, so dass der Grundkörper quer zur Drehachse des Scharniers verstellbar, jedoch in Richtung der Drehachse unverschiebbar im ersten Scharnierteil gehalten ist. Dabei ist es durchaus denkbar, diesen Bolzen fest mit dem Halter zu verbinden, wobei dann der Bolzen in entsprechende Langlöcher am ersten Scharnierteil und am Grundkörper eingreift.

Ausführungsbeispiele der Erfindung werden in der nachstehenden Beschreibung anhand der Zeichnungen noch näher erläutert. Es zeigen:
- Fig.1: eine Schrägsicht des ersten Scharnierteils;
- Fig.2: eine Schrägsicht des ersten Scharnierteils in eingebautem Zustand, wobei jedoch ein Endbereich desselben gemäß Schnitt 11-11 in Fig. 1 abgeschnitten ist;
- Fig.3: eine Explosionsdarstellung des ersten Scharnierteils mit den einzelnen Abschnitten;
- Fig.4: eine Schrägsicht des ersten Scharnierteils in eingebautem Zustand mit der Darstellung von Befestigungsschrauben;
- Fig.5: eine Schrägsicht einer Tür mit einem Abschnitt eines Rahmens und den an der Oberseite und an der Unterseite der Tür und des Rahmens angesetzten ersten und zweiten Scharnierteile;
- Fig.6: eine Schrägsicht des ersten und zweiten Scharnierteils, wobei das zweite Scharnierteil in eine Tür eingebaut dargestellt ist.

Mit einem Scharnier 1 wird die drehbare Halterung einer Tür 2 oder eines Fensters an einem Rahmen 3 bewerkstelligt. Nachstehend wird nur noch von einer Tür 2 gesprochen, auch wenn alle Merkmale in gleicher Weise auch bei Fenstern zum Einsatz kommen können. Das Scharnier 1 besteht aus wenigstens je einem am oberen und am unteren Abschluss der Tür 2 montierten ersten Scharnierteil 4 und wenigstens einem jeweils zugeordneten, am Rahmen 3 befestigten zweiten Scharnierteil 5. Eines der Scharnierteile 4 oder 5 weist einen Scharnierzapfen 6 auf, welcher in eine Bohrung 7 des anderen Scharnierteils 4 eingreift. Der Scharnierzapfen 6 und die diesen aufnehmende Bohrung 7 der Scharnierteile 4 und 5 bilden die Drehachse 8 der Tür 2 gegenüber dem Rahmen 3.

Der Scharnierzapfen 6 ist beim gezeigten Beispiel am zweiten Scharnierteil 5 angeordnet, wobei dieses Scharnierteil 5 als ein abgewinkeltes Flachstahlteil ausgeführt ist, wobei am einen Arm 9 der Scharnierzapfen 6 befestigt ist und am anderen Arm 10 Löcher zum Einsetzen von Befestigungsschrauben 11 für die Befestigung am Rahmen 3 ausgebildet sind.

Die den Scharnierzapfen 6 aufnehmende Bohrung 7 ist beim gezeigten Beispiel in einem im ersten Scharnierteil 4 verschiebbaren Montageteil 12 angeordnet oder ausgebildet.

Im Rahmen der Erfindung ist es durchaus denkbar, den Scharnierzapfen 6 am ersten Scharnierteil 4 und die Bohrung 7 zur Aufnahme des Schamierzapfens 6 am zweiten Scharnierteil 5 auszubilden.

Am ersten Scharnierteil 4 ist das Montageteil 12 vorgesehen, damit die von Scharnierzapfen 6 und Bohrung 7 gebildete Drehachse 8 stufenlos verstellbar ausgeführt werden kann und in der gewünschten Stellung an diesem selbsthemmend fixierbar ist. Das Montageteil 12 ist in einer Ausnehmung 13 des gehäuseartig ausgebildeten ersten Scharnierteils 4 eingesetzt, wobei ein Grundkörper 14 des Montageteils 12 in einer Führung 15 verschiebbar, jedoch selbsthemmend fixierbar gehalten ist. In einer an der Unterseite des Grundkörpers 14 ausgebildeten Öffnung ist ein die Bohrung 7 für den Scharnierzapfen 6 aufweisender Halter 16 eingesetzt, wobei dieser Halter 16 in der Öffnung des Grundkörpers 14 quer zur Verschieberichtung V des Grundkörpers 14 im Scharnierteil 4 verschiebbar und selbsthemmend fixierbar angeordnet ist. In der Öffnung des Grundkörpers 14 ist der Halter 16 außerdem in Richtung der Drehachse 8 des Scharniers 1 höhenverstellbar gehalten. Es ist also eine echt dreidimensionale Verstellung des Scharniers 1 möglich geworden.

Zwischen dem ersten Scharnierteil 4 und dem Grundkörper 14 ist eine Verstell- und Feststellschraube 17 vorgesehen, welche einerseits in eine Gewindebohrung 18 des Grundkörpers 14 eingreift und andererseits mit ihrem Kopf 19 in eine Nut 20 des ersten Scharnierteils 4 verdrehbar, jedoch in Axialrichtung unverschieblich eingreift.

Der Grundkörper 14 des Montageteils 12 und die Ausnehmung 13 des ersten Scharnierteils 4 zur Aufnahme des Grundkörpers 14 weisen bezogen auf deren Längserstreckung abgestuft verschiedene Breiten B1 und B2 auf. Die Verstell- und Feststellschraube 17 greift dabei in den schmaleren Abschnitt 21 des Grundkörpers 14 ein. Außerdem ist der schmalere Abschnitt 21 des Grundkörpers 14 niedriger als der breitere Abschnitt 22 desselben ausgeführt, weist also eine kleinere Höhe H auf. Es können dadurch in optimaler Weise in dem dadurch ausgesparten Bereich die Löcher 23, 24, 25 zum Durchtritt von Befestigungsschrauben 26 vorgesehen werden, mit welchen das erste Scharnierteil 4 fest an einer Tür 2 montiert werden kann.

Der in den Grundkörper 14 eingesetzte Halter 16 weist eine quer zur Drehachse 8 ausgerichtete Gewindebohrung 27 auf, in welche ein verdrehbarer, im Grundkörper 14 jedoch axial unverschieblicher Gewindestift 28 eingesetzt ist. Der Gewindestift 28 weist eine Länge auf, welche an die Abmessung der Ausnehmung an der Unterseite des Grundkörpers 14 angepasst ist. Mit beiden Enden steht somit der Gewindestift 28 an den gegenüberliegenden Begrenzungswänden an und ist damit axial unverschieblich. Beim Verdrehen des Gewindestiftes 28 wird jedoch ein Verschieben des Halters 16 bewirkt. Durch den ständigen Gewindeeingriff ist auch eine ausreichende Selbsthemmung gewährleistet.

Ferner ist in dem in den Grundkörper 14 eingesetzten Halter 16 eine achsgleich oder achsparallel zur Drehachse 8 ausgebildete Gewindebohrung 29 ausgebildet, in welche ein Gewindebolzen 30 eindrehbar ist. Damit kann der Halter 16 in Richtung der Drehachse 8 in seiner Lage innerhalb des Grundkörpers 14 verstellt werden. Es ist aber auch denkbar, dass dieser Gewindebolzen 30 am unteren Ende eines die Bohrung 7 aufweisenden Einsatzes 31 zu Anlage kommt und beim Verdrehen diesen Einsatz 31 entsprechend anhebt oder tiefer in den Halter 16 eindringen lässt.

Eine konstruktiv sehr wirksame Ausgestaltung sieht vor, dass die Verstell- und Feststellschraube 17, der Gewindestift 28 und der Gewindebolzen 30, die eine Verstellung und/oder Fixierung bewirken, in montiertem Zustand zumindest des ersten Scharnierteils 4 von außen zugänglich betätigbar sind. In den Zeichnungen sind jeweils nach außen hin offene Bohrungen 34 und 35 für die Betätigung der Verstell- und Feststellschrauben 17, des Gewindestiftes 28 und des Gewindebolzens 30 ersichtlich. Es kann also jederzeit eine Nachverstellung oder auch die Ersteinstellung problemlos durchgeführt werden.

Der Grundkörper 14 kann einen Bolzen 32 aufweisen, welcher in Langlöcher 33 an den Seitenbegrenzungen des ersten Scharnierteils 4 und im Halter 16 oder aber im Grundkörper 14 eingreift, so dass der Grundkörper 14 und der Halter 16 quer zur Drehachse 8 des Scharniers 1 verstellbar, jedoch in Richtung der Drehachse 8 unverschiebbar im ersten Scharnierteil 4 gehalten sind. Es ist dabei gleichgültig, ob die Fixierung des Bolzens 32 im Halter 16, im Grundkörper 14 oder aber im ersten Scharnierteil 4 erfolgt. Es ist nur eine Fixierung in einem der drei Teile und eine Bewegungsmöglichkeit durch Langlöcher in den beiden anderen Teilen erforderlich.

## Patentansprüche

1. Scharnier zur drehbaren Halterung einer Tür oder eines Fensters an einem Rahmen, bestehend aus wenigstens je einem ersten Scharnierteil zur Montage am oberen und am unteren Abschluss der Tür oder des Fensters und wenigstens einem jeweils zugeordneten, am Rahmen befestigbaren oder befestigten zweiten Scharnierteil, wobei eines der Scharnierteile einen Scharnierzapfen aufweist, welcher in eine Bohrung des anderen Scharnierteils eingreift, wobei der Scharnierzapfen und die diesen aufnehmende Bohrung der beiden Scharnierteile die Drehachse der Tür oder des Fensters gegenüber dem Rahmen bilden und wobei der Scharnierzapfen oder die diesen aufnehmende Bohrung in einem im ersten Scharnierteil verschiebbaren Montageteil angeordnet oder ausgebildet ist und dieses Montageteil am ersten Scharnierteil stufenlos verstellbar geführt und in der gewünschten Stellung an diesem selbsthemmend fixierbar ist, und wobei das Montageteil (12) in eine Ausnehmung (13) des gehäuseartig ausgebildeten ersten Scharnierteils (4) eingesetzt ist, wobei ein Grundkörper (14) des Montageteils (12) in einer Führung (15) verschiebbar, jedoch selbsthemmend fixierbar gehalten ist,
dass in eine im Grundkörper (14) ausgebildete Öffnung ein den Scharnierzapfen (6) oder die diesen aufnehmende Bohrung (7) aufweisen-der Halter (16) eingesetzt ist, **dadurch gekennzeichnet, dass** der Halter (16) in der Öffnung des Grundkörpers (14) quer zur Verschieberichtung (V) des Grundkörpers (14) im ersten Scharnierteil (4) verschiebbar und selbsthemmend fixierbar angeordnet ist und in der Öffnung des Grundkörpers (14) in Richtung der Drehachse (8) des Scharniers (1) höhenverstellbar gehalten ist,
dass zwischen dem ersten Scharnierteil (4) und dem Grundkörper (14) eine Verstell- und Feststellschraube (17) vorgesehen ist, welche einerseits in eine Gewindebohrung (18) des Grundkörpers (14) eingreift und andererseits mit ihrem Kopf (19) in eine Nut (20) des ersten Scharnierteils (4) verdrehbar, jedoch in Axialrichtung unverschieblich eingreift, dass der in den Grundkörper (14) eingesetzte Halter (16) eine quer zur Drehachse (8) ausgerichtete Gewindebohrung (27) aufweist, in welche ein verdrehbarer, jedoch axial unverschieblicher Gewindestift (28) eingesetzt ist
dass in dem in den Grundkörper (14) eingesetzten Halter (16) eine achsgleich oder achsparallel zur Drehachse (8) ausgebildete Gewindebohrung (29) ausgebildet ist, in welche ein Gewindebolzen (30) eindrehbar ist,
und dass die Verstell- und Feststellschraube (17), der Gewindestift (28) und der Gewindebolzen (30), die eine Verstellung und/oder Fixierung bewirken, in montiertem Zustand zumindest des ersten Scharnierteils (4) über jeweils nach außen hin offene Bohrungen (34 und 35) von außen zugänglich betätigbar sind.

2. Scharnier nach Anspruch 1, **dadurch gekennzeichnet, dass** der Grundkörper (14) des Montageteils (12) und die Ausnehmung (13) des ersten Scharnierteils (4) zur Aufnahme des Grundkörpers (14) bezogen auf deren Längserstreckung abgestuft verschiedene Breiten (B1, B2) aufweisen, wobei die Verstell- und Feststellschraube (17) in den schmaleren Abschnitt (21) des Grundkörpers (14) eingreift.

3. Scharnier nach Anspruch 2, **dadurch gekennzeichnet, dass** der schmalere Abschnitt (21) des Grundkörpers (14) niedriger als der breitere Abschnitt (22) desselben ausgeführt ist.

4. Scharnier nach einem der vorstehenden Ansprüche, **dadurch gekennzeichnet, dass** der Grundkörper (14) einen Bolzen (32) aufweist, welcher in Langlöcher (33) an den Seitenbegrenzungen des ersten Scharnierteils (4) und im Halter (16) eingreift, so dass der Grundkörper (14) quer zur Drehachse (8) des Scharniers (1) verstellbar, jedoch in Richtung der Drehachse (8) unverschiebbar im ersten Scharnierteil (4) gehalten ist.

## Claims

1. A hinge for the pivotable mounting of a door or a window on a frame, comprising at least one respective first hinge part for installation on the upper end part and on the lower end part of the door or window, and at least one respective associated second hinge part which can be fastened or is fastened to the frame, wherein one of the hinge parts has a hinge pivot which engages in a bore in the other hinge part, wherein the hinge pivot and the bore accommodating it of the two hinge parts form the pivot axis of the door or window with respect to the frame, and wherein the hinge pivot or the bore accommodating it is disposed or formed in an installation part displaceable in the first hinge part and this installation part is guided so as to be steplessly adjustable on the first hinge part and is located in a self-locking manner in the desired position on the latter, and wherein the installation part (12) is inserted into a recess (13) of the first hinge part (4) formed on the housing side, wherein a base member (14) of the installation part (12) is retained so that it can be displaced but located in a self-locking manner in a guide (15), in that in an opening formed in the base member (14) there is inserted a retaining means (16) which has the hinge pivot (6) or the bore (7) accommodating it,
**characterised in that** the retaining means (16) is disposed in the opening of the base member (14) so that it can be displaced and located in a self-locking manner transversely to the displacement direction (V) of the base member (14) in the first hinge part (4) and is retained in the opening of the base member (14) so as to be vertically adjustable in the direction of the pivot axis (8) of the hinge (1),
**in that** an adjusting and locking screw (17) is provided between the first hinge part (4) and the base member (14), which, at one end, engages in a threaded bore (18) in the base member (14) and, at the other end, engages with its head (19) in a groove (20) in the first hinge part (4) so that it can rotate but cannot be displaced in an axial direction,
**in that** the retaining means (16) inserted into the base member (14) has a threaded bore (27) which is aligned transversely to the axis of rotation (8) and into which a rotatable but not axially displaceable threaded pin (28) is inserted,
**in that** a threaded bore (29), into which a threaded bolt (30) can be screwed, is formed coaxially or axially parallel to the axis of rotation (8) in the retaining means (16) inserted into the base member (14),
and **in that** the adjusting and locking screw (17), the threaded pin (28) and the threaded bolt (30), which effect adjustment and/or location, can be actuated in the installed condition at least of the first hinge part (4) via bores (34 and 35) which are each open to the exterior and which are accessible from the exterior.

2. A hinge according to Claim 1, **characterised in that** the base member (14) of the installation part (12) and the recess (13) of the first hinge part (4) have in order to accommodate the base member (14) different widths (B1,B2) which are stepped in relation to their longitudinal extension, wherein the adjusting and locking screw (17) engages into the narrower portion (21) of the base member (14).

3. A hinge according to Claim 2, **characterised in that** the narrower portion (21) of the base member (14) is designed to be lower than the wider portion (22) thereof.

4. A hinge according to any one of the preceding Claims, **characterised in that** the base member (14) has a pin (32) which engages in slots (33) on the lateral boundaries of the first hinge part (4) and in the retaining means (16) so that the base member (14) is adjustable transversely to the axis of rotation (8) of the hinge (1) but is retained in the first hinge part (4) so that it cannot be displaced in the direction of the axis of rotation (8).

## Revendications

1. Charnière pour recevoir en rotation une porte ou une fenêtre sur un châssis comprenant :
- au moins une première partie de charnière pour être montée à l'extrémité supérieure et à l'extrémité inférieure de la porte ou de la fenêtre et au moins une seconde partie de charnière associée, fixée ou qui peut être fixée au châssis,
* l'une des parties de charnière ayant un pivot venant dans un perçage de l'autre partie de charnière,
* le pivot de charnière et le perçage qui le reçoit dans les deux parties de charnière constituant l'axe de rotation de la porte ou de la fenêtre par rapport au châssis, et
* le pivot de charnière ou le perçage qui le reçoit sont installés ou réalisés dans une pièce de montage coulissant dans la première partie de charnière et cette pièce de montage est guidée de manière réglable en continu sur la première partie de charnière pour être fixée de manière autobloquante dans la position souhaitée, et
* la pièce de montage (12) est logée dans une cavité (13) de la première partie de charnière (4) en forme de boîtier,
* un corps de base (14) de la pièce de montage (12) étant coulissant dans un guidage (15) en y étant toutefois tenu de manière à pouvoir être fixé de façon autobloquante,
* un orifice réalisé dans le corps de base (14) reçoit un support (16) comportant le pivot (6) ou le perçage (7) qui le reçoit, charnière **caractérisée en ce que**
- le support (16) est coulissant dans l'ouverture du corps de base (14), transversalement à la direction de coulissement (V) du corps de base (14) dans la première partie de charnière (4) et pouvant être fixé de manière autobloquante et être tenu de façon réglable en hauteur dans l'ouverture du corps de base (14), dans la direction de l'axe de rotation (8) de la charnière (1),
- une vis de réglage et de blocage (17) étant prévue entre la première partie de charnière (4) et le corps de base (14), cette vis est d'une part en prise dans un taraudage (18) du corps de base (14) et d'autre part, elle peut être tournée par sa tête (19) dans une rainure (20) de la première partie de charnière (4), en y pénétrant toutefois de manière bloquée dans la direction axiale,
- le support (16) logé dans le corps de base (14) comporte un taraudage (27) aligné transversalement à l'axe de rotation (8) et qui reçoit en rotation, mais de manière non coulissante axialement, une broche filetée (28),
- le support (16) logé dans le corps de base (14) a un taraudage (29) coaxial à l'axe de rotation (8) ou parallèle à celui-ci, qui reçoit un goujon fileté (30), et
- la vis de réglage et de blocage (17), la tige filetée (28) et le goujon fileté (30) qui assure le réglage et/ou le blocage, à l'état monté au moins de la première partie de charnière (4), sont accessibles à partir de l'extérieur par un perçage (34 et 35) respectivement ouvert vers l'extérieur.

2. Charnière selon la revendication 1,
**caractérisée en ce que**
le corps de base (14) de la pièce de montage (12) et la cavité (13) de la première partie de charnière (4) pour recevoir le corps de base (14) ont différentes largeurs (B1, B2) étagées suivant l'extension longitudinale,
* la vis de réglage et de blocage (17) pénétrant dans le segment (21) le plus étroit du corps de base (14).

3. Charnière selon la revendication 2,
**caractérisée en ce que**
le segment étroit (21) du corps de base (14) est de hauteur plus faible que le segment plus large (22) de ce corps de base.

4. Charnière selon l'une des revendications précédentes,
**caractérisée en ce que**
le corps de base (14) comporte un goujon (32) qui pénètre dans des trous oblongs (33) des limites latérales de la première partie de charnière (4) et dans le support (16) de façon que le corps de base (14) soit réglable transversalement à l'axe de rotation (8) de la charnière (1) tout en étant tenu de manière bloquée en coulissement dans la première partie de charnière (4), dans la direction de l'axe de rotation (8).
